# EUROPÄISCHE PATENTSCHRIFT

(11) **EP 3 674 230 B1**
(45) Veröffentlichungstag und Bekanntmachung des Hinweises auf die Patenterteilung: **18.10.2023**
(21) Anmeldenummer: 20157967.9
(22) Anmeldetag: 23.06.2010
(51) Int. Cl.: B65D 77/02, B65D 77/30, B65D 85/10

(54) **PACKUNG FÜR ZIGARETTEN**
PACKAGE FOR CIGARETTES
EMBALLAGE POUR CIGARETTES

(30) Priorität: 24.07.2009 DE 102009034705
(43) Veröffentlichungstag der Anmeldung: 01.07.2020
(62) Teilanmeldung aus: 10732286.9
(73) Patentinhaber: Focke & Co. (GmbH & Co. KG), 27283 Verden (DE)
(72) Erfinder: Schönberger, Hans, 27283 Verden (DE); Buse, Henry, 27374 Visselhövede (DE)
(74) Vertreter: Ellberg, Nils

(56) Entgegenhaltungen:
- EP-A1- 0 007 423
- EP-A1- 0 214 413
- EP-A1- 1 686 060
- DE-A1-102008 033 936
- GB-A- 2 038 765
- US-A1- 2005 276 525

## Beschreibung

Die Erfindung betrifft eine Packung für Zigaretten gemäß dem Oberbegriff des Anspruchs 1. Eine derartige Packung ist aus EP 0 007 423 A1 aus dem Hause des Anmelders bekannt.

Die Erfindung befasst sich mit Verbesserungen und Weiterentwicklungen von Packungen der eingangs genannten Ausführung. Insbesondere geht es um eine Verbesserung des Schutzes der innerhalb der Dichtfolie angeordneten Zigaretten und um eine verbesserte Öffnungshilfe für den Dichtblock, sowie um Voraussetzungen für eine leistungsfähige Fertigung der Packungen.

Zur Lösung dieser Aufgabe weist eine erfindungsgemäße Packung die Merkmale des Anspruchs 1 auf. Eine (eigenständige) Besonderheit ist die mehrfach benutzbare Öffnungshilfe der Innenumhüllung im Bereich einer Stirnseite. Die äußere Betätigungslasche wird durch eine Außenlage des Innenzuschnitts gebildet.

Entnahmeöffnung und Verschlusslasche sind im Bereich einer weiteren Lage des Innenzuschnitts oder im Bereich einer gesonderten Innenfolie gebildet. Dadurch wird erreicht, dass die Außenseite des Innenzuschnitts frei von aufliegenden Laschen bleibt. Weitere Einzelheiten der Erfindung werden nachfolgend anhand von in den Zeichnungen dargestellten Ausführungsbeispielen näher erläutert. Es zeigt:
- Fig. 1: einen Zuschnitt für eine Außenpackung,
- Fig. 2: einen Zuschnitt für einen Innenkragen,
- Fig. 3: einen Zuschnitt mit Öffnungshilfe für eine Innenumhüllung,
- Fig. 4: einen Querschnitt IV-IV des Zuschnitts gemäß Fig. 3, in vergrößertem Maßstab,
- Fig. 5: eine Packung mit Klappschachtel als Außenpackung und Dichtblock als Packungsinhalt in perspektivischer Darstellung bei geöffnetem Deckel,
- Fig. 6: die Packung gemäß Fig. 5 bei offenem Dichtblock,
- Fig. 7: einen Vertikalschnitt durch die Packung gemäß Fig. 5 in der Schnittebene VII-VII in vergrößertem Maßstab,
- Fig. 8: Fertigungsschritte für einen Dichtblock als Inhalt einer Außenpackung in perspektivischer Darstellung,
- Fig. 9: einen fertigen Dichtblock in Seitenansicht,
- Fig. 10: einen Zuschnitt entsprechend Fig. 1,
- Fig. 11: einen Zuschnitt für einen Kragen einer Klappschachtel,
- Fig. 12: einen Zuschnitt für einen Dichtblock analog Fig. 3 eines anderen Ausführungsbeispiels,
- Fig. 13: eine Packung analog Fig. 5 eines anderen Ausführungsbeispiels der Packung,
- Fig. 14: eine Darstellung entsprechend Fig. 6 des Ausführungsbeispiels gemäß Fig. 13,
- Fig. 15: einen Vertikalschnitt zu der Packung gemäß Fig. 13 in vergrößerter Darstellung,
- Fig. 16: eine Folge von Fertigungsschritten für einen Dichtblock des Ausführungsbeispiels gemäß Fig. 13, Fig. 14 in perspektivischer Darstellung,
- Fig. 17: den Dichtblock der Packung gemäß Fig. 16 in Seitenansicht,
- Fig. 18: einen Zuschnitt für einen Dichtblock eines weiteren Ausführungsbeispiels,
- Fig. 19: einen Querschnitt des Zuschnitts gemäß Fig. 18 in der Schnittebene XIX-XIX, in vergrößertem Maßstab,
- Fig. 20: eine Einzelheit einer Packung mit geöffnetem Deckel im Vertikalschnitt, analog Fig. 15, für ein weiteres Ausführungsbeispiel.

Die vorliegend dargestellten Packungen sind vorrangig für die Aufnahme von Zigaretten 10 bestimmt, wobei eine Anzahl von Zigaretten 10 in Formation zu einer Zigarettengruppe 11 als Packungsinhalt zusammengefasst ist. Im Aufbau besteht die (Zigaretten-)Packung aus einer Außenpackung und einer Innenpackung. Die Außenpackung ist eine Klappschachtel 12 mit standardmäßigem Aufbau, nämlich mit einem (unteren) Schachtelteil 13 und einem Deckel 14 sowie gegebenenfalls einem Kragen 15 (Fig. 11).

Schachtelteil 13 und Deckel 14 bestehen aus einem einstückigen Zuschnitt (Fig. 1) mit Bereichen für eine Schachtel-Vorderwand 16, Bodenwand 17, Schachtel-Rückwand 18, Deckel-Rückwand 19, Stirnwand 20 und Deckel-Vorderwand 21. Schachtel-Seitenwände 22 und Deckel-Seitenwände 23 (Fig. 5, Fig. 6) bestehen jeweils aus einander überdeckenden Seitenlappen, sind also doppellagig ausgebildet.

Innerhalb der so ausgebildeten Außenpackung ist eine blockförmige Innenpackung angeordnet, und zwar in der Ausführung als Dichtblock 24. Der Packungsinhalt, insbesondere die Zigarettengruppe 11, ist allseitig von einem Innenzuschnitt 25 aus Folie umgeben, der aufgrund seiner Zusammensetzung vorzugsweise feuchtigkeits- und aromadicht ist. Darüber hinaus ist das Material des Innenzuschnitts 25 thermisch siegelbar, sodass Faltlappen durch Wärme und Druck miteinander verbunden werden können.

Eine Besonderheit des Dichtblocks 24 bzw. des Innenzuschnitts 25 ist eine mehrfach benutzbare, also wiederverschließbare Öffnungshilfe. Diese besteht aus einer Öffnungslasche 26, die eine Entnahmeöffnung 27 in einer innenliegenden Folie bzw. Folienlage freilegt. Die Öffnungslasche 26 ist vorliegend durch eine U-förmige Schwächungslinie 28, nämlich eine Perforation, eine durchgehende Stanzlinie oder andere geeignete Materialschwächung begrenzt. Beim Öffnen des Dichtblocks 24 wird die Öffnungslasche 26 mit Hilfe eines Betätigungsorgans, nämlich einer Betätigungslasche 29, in die Öffnungsstellung (Fig. 6) gebracht.

Die Betätigungslasche 29 ist Teil des Innenzuschnitts 25 bzw. Teil einer Außenlage 30 des Innenzuschnitts 25. Die Betätigungslasche 29 ist von einer im Wesentlichen U-förmigen Schwächungs- oder Stanzlinie 31 begrenzt. Des Weiteren ist die Betätigungslasche 29 vorzugsweise vollflächig durch Kleber mit der (Außenseite der) Öffnungslasche 26 verbunden. Die Betätigungslasche 29 ist größer als die Öffnungslasche 26 und überdeckt diese mit einem vorzugsweise an drei Seiten gebildeten (U-förmigen) Verschlussstreifen 32. Dieser liegt an einem die Entnahmeöffnung 27 umgebenden Randstreifen 33 einer Innenlage 34 als Träger der Öffnungslasche 26 an. Die Betätigungslasche 29 ist mindestens im Bereich des Verschlussstreifens 32 mit einem dauerhaft wirkenden Kleber versehen.

Der Zuschnitt für den Dichtblock 24, also der Innenzuschnitt 25, ist durch (imaginäre) Faltlinien in Bereiche aufgeteilt für eine Innen-Vorderwand 35, eine Innen-Stirnwand 36 und eine Innen-Rückwand 37. Über die volle Länge des Innenzuschnitts 25 erstrecken sich beidseitig Seitenstreifen zur Bildung von miteinander verbundenen Seitenlappen 39, 40. Diese bilden Innen-Seitenlappen 38. An freien Enden des langgestreckten Innenzuschnitts 25 sind Querstreifen 41 gebildet, die sich über die volle Breite des Innenzuschnitts 25 erstrecken. Die Querstreifen 41 bilden eine Innen-Bodenwand 42 in besonderer Ausführung.

Der Innenzuschnitt 25 ist im Bereich der Öffnungskonstruktion besonders ausgebildet. Die Betätigungslasche 29 ist Teil der Außenlage 30 des ein- oder mehrlagigen Innenzuschnitts 25. Die Entnahmeöffnung 27 bzw. die Öffnungslasche 26 sind Teil der Innenlage 34. Mindestens im Bereich der Öffnungsstruktur besteht der Innenzuschnitt 25 aus mindestens zwei Folien bzw. mindestens zwei Lagen eines Folienlaminats.

Bei dem Ausführungsbeispiel gemäß Fig. 3, Fig. 4 besteht der Innenzuschnitt 25 aus einer durchgehend zweilagigen Folie mit Außenlage 30 und Innenlage 34. Im Bereich der Öffnungsstruktur ist darüber hinaus bei diesem Ausführungsbeispiel ein Folienstück 26 positioniert, welches zwischen den Lagen 30, 34 eingebettet ist. Das Folienstück 26 (und die Innenlage 34) weist die Öffnungslasche 26 auf. Das Folienstück 43 hat größere Abmessungen als die Öffnungslasche 26 und als die Betätigungslasche 29, erstreckt sich nämlich bis in den Bereich der Seitenstreifen 38 des Innenzuschnitts 25. Lediglich freie Enden der Schwächungslinie 28 und der Stanzlinie 31 befinden sich außerhalb des Bereichs des Folienstücks 43, sodass ein sich in diesem Bereich beim Öffnen bildendes Liniengelenk neben dem Folienstück 43 liegt. Die durch die Betätigungslasche 29 erfassbare Öffnungslasche ist demnach hier zweilagig ausgebildet, besteht einerseits aus einem entsprechenden Teil der Innenlage 34 und andererseits aus einem entsprechenden, gleich großen Teil des Folienstücks 43. Eine Leimschicht 44 aus Dauerkleber ist zwischen der Außenfolie 30 und dem Folienstück 43 angeordnet. Der Randstreifen 33 für die Verbindung der Betätigungslasche 29 mit der Innenfolie 34 bzw. dem Folienstück 43 wird (ausschließlich) im Bereich des Folienstücks 43 gebildet. Fertigungstechnisch kann so vorgegangen werden, dass das Folienstück 43 vollflächig mit dem Dauerkleber versehen und so zwischen den Lagen 30, 34 des Innenzuschnitts 25 positioniert wird.

Vorzugsweise ist die Anordnung so getroffen, dass sich die Organe der Öffnungskonstruktion, also insbesondere die Öffnungslasche 26 und die Betätigungslasche 29, in einem oberen Bereich der Innen-Vorderwand 35, quer über die Innen-Stirnwand 36 und mit einem Endbereich in der Innen-Rückwand 37 des Innenzuschnitts 25 erstreckt. Die Betätigungslasche 29 kann dadurch vom Verbraucher in einem oberen, freiliegenden Bereich des Dichtblocks 24 erfasst und über die Innen-Stirnwand 36 unter Bildung eines Gelenks am oberen Rand der Innen-Rückwand 37 in eine Öffnungsstellung gebracht werden. Der Packungsinhalt, nämlich die Zigarettengruppe 11, liegt im Bereich der Entnahmeöffnung 27 über die volle Breite der Innen-Stirnwand 36 und einen ausreichenden Teilbereich der Innen-Vorderwand 35 frei. Zum Erfassen der Betätigungslasche 29 ist diese im Bereich der Innen-Vorderwand 35 mittig mit einer Griffzunge 45 versehen. Diese befindet sich in einem klebstofffreien Bereich. Die Leimschicht 44 ist mindestens in der Fläche der Griffzunge 45 ausgespart (Fig. 7). Die Griffzunge 45 ist so angebracht, dass sie stets oberhalb der Schachtel-Vorderwand 16 liegt, also frei erfasst werden kann. Bei dem Ausführungsbeispiel gemäß Fig. 13, Fig. 14 liegt die Griffzunge 45 frei im Bereich der Ausnehmung 53 der Kragen-Vorderwand 50.

Eine besondere Öffnungsstruktur ist in Fig. 18 bis Fig. 20 gezeigt. Hier ist der Innenzuschnitt 25 einlagig ausgebildet, gegebenenfalls mit dichtenden Beschichtungen. Innenseitg ist am Innenzuschnitt 25 das Folienstück 43 im Bereich der Öffnungshilfe angebracht. Die Öffnungslasche 26 und die Entnahmeöffnung 27 sind bei diesem Ausführungsbeispiel lediglich Teil des Folienstücks 43. Die Betätigungslasche 29 ist in gleicher Funktion und Ausbildung im Bereich des Innenzuschnitts 25 positioniert. Das Folienstück 43 hat hier eine größere Abmessung, erstreckt sich mit ausreichender Länge im Bereich der Innen-Vorderwand 35 und der Innen-Rückwand 37 des Innenzuschnitts 25. Vorzugsweise ist das Folienstück 43 (nahezu) vollflächig durch die Leimschicht 44 mit der Innenseite des Innenzuschnitts 25 verbunden. Das Folienstück 43 bildet bei diesem Ausführungsbeispiel auch den Randstreifen 33 zur Begrenzung der Entnahmeöffnung 27 und zum wiederholten Fixieren der Betätigungslasche 29 am Folienstück 43 in Schließstellung.

Eine weitere Besonderheit ist die konstruktive Ausbildung des Dichtblocks 24 bzw. der Faltung des Innenzuschnitts 25. Es werden unterschiedliche Ausführungen für den Dichtblock 24 vorgeschlagen. Bei der in Fig. 8, Fig. 9 dargestellten Ausführung ist der Innenzuschnitt 25 so um den Packungsinhalt bzw. die Zigarettengruppe 11 herumgefaltet, dass die Seitenlappen 39, 40 zur Bildung von Innen-Seitenwänden 38 kuvertartig gefaltet sind (Fig. 9). Die Seitenlappen 39, 40 überdecken einander in der Ebene der Seitenwand 38 des Dichtblocks 24. Die Faltlappen, nämlich Seitenlappen 39, 40, sind hier über die volle Länge durch thermisches Siegeln miteinander verbunden.

Der Innenzuschnitt 25 ist so gefaltet, dass unten, nämlich im Bereich einer Innen-Bodenwand 42, überstehende Faltlappen, nämlich Teile der Querstreifen 41 des Innenzuschnitts 25, in abstehender Position angeordnet sind unter Bildung einer Flossenfaltung 46. In diesem Bereich kann die thermische Siegelung der Faltlappen der Querstreifen 41 ohne Übertragung von Druck und/oder Wärme auf die Enden der Zigaretten 10 übertragen werden, nämlich durch Siegelbacken 47, die quer zum Dichtblock 24 und außerhalb des Bereichs der Zigaretten 10 gegeneinander bewegt werden und die Faltlappen der Flossenfaltung 46 miteinander verbinden. Die quer abstehende Flossenfaltung 46 wird danach gegen die Innen-Bodenwand 42 umgefaltet. An den Enden überstehende Zwickel 48 werden aufwärts gegen die Innen-Seitenwände 38 des Dichtblocks 24 gefaltet (Fig. 9).

Zum Schutz des Packungsinhalts, nämlich der Zigaretten 10, beim Siegeln der Seitenlappen 39, 40 ist innerhalb des Dichtblocks 24 eine Abdeckung angeordnet, die sich mindestens im Bereich der Innen-Seitenwände 38 erstreckt. Es handelt sich vorliegend um einen Innenkragen 49 (Fig. 2), der die Zigarettengruppe 11 teilweise umgibt. Der Innenkragen 49 erstreckt sich bei diesem Ausführungsbeispiel über die volle Länge bzw. Höhe der Zigarettengruppe 11 mit einer Kragen-Vorderwand 50 im frontseitigen Bereich. Kragen-Seitenwände 51 werden gegen seitliche Bereiche der Zigarettengruppe 11 umgefaltet und erstrecken sich im Bereich der Innen-Seitenwände 38, also im Bereich der gefalteten Seitenlappen 39, 40, zur Abdeckung der Zigarettengruppe 11 gegen Wärme und Druck. Ein Randstreifen 52 des Innenkragens 49 ist gegen die Rückseite der Zigarettengruppe 11 gefaltet, sodass diese von einem - im Querschnitt - C-förmigen Innenkragen 49 umgeben ist. Eine Ausnehmung 53 im Bereich der Kragen-Vorderwand 50 ermöglicht die Entnahme der Zigaretten 10 bei geöffnetem Dichtblock 24 (Fig. 6).

Eine Alternative für die Gestaltung des Dichtblocks 24 zeigt Fig. 16 in Verbindung mit Fig. 17. Bei diesem Ausführungsbeispiel sind auch im Bereich von Innen-Seitenwänden 38, also an beiden Längsseiten, Flossenfaltungen 54 gebildet, und zwar durch entsprechende Faltung der Seitenlappen 39, 40. Dadurch kann auch in diesem Bereich die Siegelung der Faltlappen bzw. Seitenlappen 39, 40 durch Siegelbacken 55 erfolgen, die quer zu Vorderseite und Rückseite neben der Zigarettengruppe 11 wirksam sind und Wärme sowie Druck ohne Beeinträchtigung der Zigaretten 10 auf die Faltlappen übertragen. Die entstehenden Flossenfaltungen bzw. Flossennähte 54 werden gegen die Innen-Seitenwände 38 umgefaltet (Fig. 17). Die bodenseitige Flossenfaltung 46 ist analog zu dem beschriebenen Ausführungsbeispiel ausgebildet. Durch die seitlichen Flossenfaltungen 54 entstehende Zwickel 56 sind abwärtsgerichtet gegen die Innen-Seitenwände 38 bzw. Seitenlappen 39, 40 gefaltet.

Bei diesem Ausführungsbeispiel bedarf es nicht der Anordnung eines Innenkragens innerhalb des Dichtblocks 24. Stattdessen ist die als Klappschachtel 12 ausgebildete Außenpackung mit einem standardmäßigen Kragen 15 versehen, der, wie üblich, im Schachtelteil 13 positioniert ist. Die Öffnungshilfe (Fig. 12) ist hinsichtlich der Abmessungen an die Struktur der Außenpackung angepasst.

Eine Besonderheit ist das Herstellungsverfahren für den Dichtblock 24.

Bei einem Dichtblock in der Ausführung gemäß Fig. 9 wird ein Zuschnitt für den Innenkragen 49 in Querrichtung der formierten Zigarettengruppe 11 zugeführt und an der Oberseite auf diesen aufgelegt. Es werden sodann die Kragen-Seitenwände 51 in Abwärtsrichtung gefaltet. Die Einheit aus Zigarettengruppe 11 und Innenkragen 49 wird sodann in den Bereich eines Zuschnittaggregats gefördert.

Hier werden vorbereitete Innenzuschnitte 25 bereitgehalten, nämlich in einer (vertikalen) Querebene zugeführt. Die Zigarettengruppe 11 ist so positioniert, dass Filterenden in Transportrichtung nach vorn weisen. Diese erfassen den Innenzuschnitt 25. In Verbindung mit Führungen bzw. Faltorganen wird aufgrund des Transports der Innenzuschnitt 25 U-förmig um Zigarettengruppe 11 und Innenkragen 49 herumgefaltet. Der Innenzuschnitt 25 wird so gehalten, dass die Organe der Öffnungshilfe positionsgenau von der Zigarettengruppe 11 erfasst werden.

Mit dem ersten U-Faltschritt werden auch frontseitige Ecklappen gefaltet. Danach erfolgt die Faltung der Seitenlappen 39, 40 und deren Siegelung durch querbewegbare Siegelbacken 57. Sodann wird die Faltung im Bereich der Innen-Bodenwand 42 ausgeführt, nämlich die Herstellung der Flossenfaltung 46 und deren Siegelung. Als Nächstes wird die Flossenfaltung 46 gegen die in Förderrichtung rückseitige Innen-Bodenwand 42 umgefaltet und danach die Zwickel 48 in die Position gebracht. Der so hergestellte Dichtblock 24 wird in geeigneter Weise in die Außenpackung eingeführt.

Das Verfahren für den Dichtblock 24 in der Ausführung gemäß Fig. 17 ist analog gestaltet, wobei die Zigarettengruppe 11 ohne Innenkragen 49 den bereitgehaltenen Innenzuschnitt 25 erfasst, und zwar ohne Faltung der Ecklappen. In der nachfolgenden Siegelstation werden die überstehenden Seitenlappen 39, 40 über die volle Länge unter Bildung der Flossenfaltung 54 gesiegelt durch zu beiden Seiten der Zigarettengruppe 11 wirkende Siegelbacken 55. Danach wird in der beschriebenen Weise die Faltung im Bereich der Innen-Bodenwand 42 ausgeführt und die Herstellung der gesiegelten Flossenfaltung 46.

Auf den fertigen Dichtblock 24 wird schließlich ein üblicher Kragen 15 aufgelegt. Die Einheit aus Dichtblock 24 und Kragen 15 wird in die Außenpackung eingeführt.

Die Außenpackung kann auch in anderer Weise ausgebildet sein, insbesondere als shelland-slide-Packung oder als Kappenschachtel.

**Bezugszeichenliste:**

| | | | |
|---|---|---|---|
| 10 | Zigarette | 36 | Innen-Stirnwand |
| 11 | Zigarettengruppe | 37 | Innen-Rückwand |
| 12 | Klappschachtel | 38 | Innen-Seitenwand |
| 13 | Schachtelteil | 39 | Seitenlappen |
| 14 | Deckel | 40 | Seitenlappen |
| 15 | Kragen | 41 | Querstreifen |
| 16 | Schachtel-Vorderwand | 42 | Innen-Bodenwand |
| 17 | Bodenwand | 43 | Folienstück |
| 18 | Schachtel-Rückwand | 44 | Leimschicht |
| 19 | Deckel-Rückwand | 45 | Griffzunge |
| 20 | Stirnwand | 46 | Flossenfaltung |
| 21 | Deckel-Vorderwand | 47 | Siegelbacken |
| 22 | Schachtel-Seitenwand | 48 | Zwickel |
| 23 | Deckel-Seitenwand | 49 | Innenkragen |
| 24 | Dichtblock | 50 | Kragen-Vorderwand |
| 25 | Innenzuschnitt | 51 | Kragen-Seitenwand |
| 26 | Öffnungslasche | 52 | Randstreifen |
| 27 | Entnahmeöffnung | 53 | Ausnehmung |
| 28 | Schwächungslinie | 54 | Flossenfaltung |
| 29 | Betätigungslasche | 55 | Siegelbacken |
| 30 | Außenlage | 56 | Zwickel |
| 31 | Stanzlinie | 57 | Siegelbacken |
| 32 | Verschlussstreifen | | |
| 33 | Randstreifen | | |
| 34 | Innenlage | | |
| 35 | Innen-Vorderwand | | |

## Patentansprüche

1. Packung für Zigaretten, bestehend aus einer Außenpackung in der Ausführung als Klappschachtel (12) und einer Innenpackung als Dichtblock (24) mit einem den Packungsinhalt, insbesondere eine Zigarettengruppe (11), umgebenden Innenzuschnitt (25) aus vorzugsweise aroma- und feuchtigkeitsdichter, thermisch siegelbarer Folie, die im Bereich einer Innen-Stirnwand (36) eine mehrfach benutzbare Öffnungshilfe und vorzugsweise im Bereich von Innen-Seitenwänden (33) sowie insbesondere einer Innen-Bodenwand (42) durch thermisches Siegeln miteinander verbundene Faltlappen aufweist, und wobei der Dichtblock (24) bzw. der Innenzuschnitt (25) im Bereich der Innen-Stirnwand (36) eine mehrfach benutzbare Öffnungshilfe aufweist, bei der eine Entnahmeöffnung (27) mit Öffnungslasche (26) im Bereich einer Innenlage (34) des durchgehend mehrlagigen Innenzuschnitts (25) oder im Bereich eines gesonderten, an der Innenseite des Innenzuschnitts (25) oder innerhalb des mehrlagigen Innenzuschnitts (25) angebrachten Folienstücks (43) gebildet ist, **dadurch gekennzeichnet, dass** bei der mehrfach benutzbaren Öffnungshilfe eine äußere Betätigungslasche (29) durch eine Außenlage (30) des Innenzuschnitts (25) gebildet ist.

2. Packung nach Anspruch 1, **dadurch gekennzeichnet, dass** die Betätigungslasche (29) durch eine Schwächungslinie, insbesondere durch eine U-förmige Stanzlinie (31), im Bereich einer Außenlage (30) des Innenzuschnitts (25) gebildet ist und die vorzugsweise in den Abmessungen kleinere Öffnungslasche (26) in einer Innenlage (34) und/oder einem innenseitigen Folienstück (43) durch Schwächungslinien (28), insbesondere durch Stanzlinien, gebildet ist, und zwar vollständig im Bereich der Betätigungslasche (29), insbesondere mittig zu dieser, sodass die Betätigungslasche (29) einen vorzugsweise etwa U-förmigen Verschlussstreifen (32) bildet, der die Betätigungslasche (29) umgibt und der mit einem Dauerkleber bzw. einer entsprechenden Leimschicht (44) versehen ist.

3. Packung nach Anspruch 1 oder 2, **dadurch gekennzeichnet, dass** der Innenzuschnitt (25) aus zwei Folienlagen besteht, nämlich einer Außenlage (30) und einer Innenlage (34), wobei im Bereich der Öffnungshilfe, nämlich im Bereich von Öffnungslasche (26) und Betätigungslasche (29) ein Folienstück (34) zwischen den Lagen (30, 34) angeordnet ist und die Schwächungslinie (28) bzw. Stanzlinie für die Begrenzung der Öffnungslasche (26) sich deckungsgleich im Bereich der Innenlage (34) und des Folienstücks (43) erstreckt.

4. Packung nach Anspruch 1 oder einem der weiteren vorhergehenden Ansprüche, **dadurch gekennzeichnet, dass** das Folienstück (43) so bemessen ist, dass es sich im Bereich der Innen-Vorderwand (35) sowie im Bereich von Innen-Seitenlappen (39, 40) und der Innen-Stirnwand (36) mindestens in einem die Betätigungslasche (29) vollständig erfassenden Bereich erstreckt, insbesondere mit allseitigem Überstand und dass im Bereich einer Innen-Rückwand (37) Stanzungen für die Öffnungslasche (26) und/oder Betätigungslasche (29) über das Folienstück (43) hinwegragen, derart, dass ein quergerichtetes Liniengelenk für Öffnungslasche (26) und/oder Betätigungslasche (29) außerhalb des Folienstücks (43) liegt.

5. Packung nach Anspruch 1 oder einem der weiteren vorhergehenden Ansprüche, **dadurch gekennzeichnet, dass** die Innenlage (34) und/oder das Folienstück (43) auf der der Betätigungslasche (29) zugekehrten Seite mit einer durchgehenden Leimschicht (44) aus Dauerkleber versehen ist, wobei ein Folienstück (43) vorzugsweise annähernd vollflächig mit der Leimschicht (44) versehen ist.

6. Packung nach Anspruch 1 oder einem der weiteren vorhergehenden Ansprüche, **dadurch gekennzeichnet, dass** der Innenzuschnitt (25), vorzugsweise in mehrlagiger Ausbildung, innenseitig im Bereich der Betätigungslasche (29) mit einem Folienstück (42) versehen ist, welches mit der Innenseite des Innenzuschnitts (25) verbunden ist, vorzugsweise durch eine Leimschicht (44), wobei die Betätigungslasche (29) ausschließlich im Bereich der Folie des Innenzuschnitts (25) und die Öffnungslasche (26) mit Entnahmeöffnung (27) ausschließlich im Bereich des Folienstücks (43) angeordnet sind.

7. Packung nach Anspruch 6 oder einem der weiteren vorhergehenden Ansprüche, **dadurch gekennzeichnet, dass** sich das vorzugsweise innenseitige Folienstück (43) mit deutlichem Überstand im Verhältnis zur Betätigungslasche (29) im Bereich der Innen-Vorderwand (35), der Innen-Stirnwand (36) und der Innen-Rückwand (37) erstreckt.

## Claims

1. Pack for cigarettes, consisting of an outer pack in the embodiment as a hinge-lid box (12) and an inner pack as a sealed block (24) with an inner blank (25) which surrounds the pack contents, in particular a cigarette group (11), and is made from a preferably aroma-proof and moisture-proof, thermally sealable foil which has an opening aid which can be used multiple times in the region of one inner end wall (36) and preferably folding tabs which are connected to one another by way of thermal sealing in the region of inner side walls (33) and, in particular, one inner bottom wall (42), and the sealing block (24) or the inner blank (25) having an opening aid of which can be used multiple times in the region of the inner end wall (36), in the case of which opening aid a removal opening (27) with an opening tab (26) is formed in the region of an inner layer (34) of the continuously multiple-layer inner blank (25) or in the region of a separate foil piece (43) which is attached to the inner side of the inner blank (25) or within the multiple-layer inner blank (25), **characterized in that**, in the case of the opening aid which can be used multiple times, an outer actuating tab (29) is formed by way of an outer layer (30) of the inner blank (25).

2. Pack according to Claim 1, **characterized in that** the actuating tab (29) is formed by way of a weakening line, in particular by way of a U-shaped punch line (31), in the region of an outer layer (30) of the inner blank (25), and the opening tab (26) which is preferably of small dimensions is formed in an inner layer (34) and/or an inner-side foil piece (43) by way of weakening lines (28), in particular by way of punch lines, to be precise completely in the region of the actuating tab (29), in particular centrally with respect to the latter, with the result that the actuating tab (29) forms a preferably approximately U-shaped closure strip (32) which surrounds the actuating tab (29) and which is provided with a permanent adhesive or a corresponding glue layer (44).

3. Pack according to Claim 1 or 2, **characterized in that** the inner blank (25) consists of two foil layers, namely an outer layer (30) and an inner layer (34), a foil piece (34) being arranged between the layers (30, 34) in the region of the opening aid, namely in the region of the opening tab (26) and the actuating tab (29), and the weakening line (28) or punch line for the delimitation of the opening tab (26) extending congruently in the region of the inner layer (34) and the foil piece (43).

4. Pack according to Claim 1 or one of the further preceding claims, **characterized in that** the foil piece (43) is dimensioned in such a way that it extends in the region of the inner front wall (35) and in the region of inner side tabs (39, 40) and the inner end wall (36) at least in a region which completely covers the actuating tab (29), in particular with an overhang on all sides, and **in that** punched portions for the opening tab (26) and/or actuating tab (29) protrude beyond the film piece (43) in the region of one inner rear wall (37) in such a way that a transversely directed line hinge for the opening tab (26) and/or the actuating tab (29) lies outside the foil piece (43).

5. Pack according to Claim 1 or one of the further preceding claims, **characterized in that** the inner layer (34) and/or the foil piece (43) are/is provided on the side which faces the actuating tab (29) with a continuous glue layer (44) consisting of permanent adhesive, one foil piece (43) preferably being provided approximately over its full surface area with the glue layer (44).

6. Pack according to Claim 1 or one of the further preceding claims, **characterized in that** the inner blank (25) is provided, preferably in a multiple-layer configuration, on the inner side in the region of the actuating tab (29) with the foil piece (42) which is connected to the inner side of the inner blank (25), preferably by way of a glue layer (44), the actuating tab (29) being arranged exclusively in the region of the foil of the inner blank (25), and the opening tab (26) with a removal opening (27) being arranged exclusively in the region of the foil piece (43).

7. Pack according to Claim 6 or one of the further preceding claims, **characterized in that** the preferably inner-side foil piece (43) extends with a considerable overhang in comparison with the actuating tab (29) in the region of the inner front wall (35), the inner end wall (36) and the inner rear wall (37).

## Revendications

1. Paquet de cigarettes constitué par un paquet extérieur en forme de boîte à couvercle basculant (12) et un paquet intérieur en forme de bloc étanche (24) ayant une partie intérieure (25) entourant le contenu du paquet, en particulier un groupe de cigarettes (11), en une feuille de préférence thermosoudable, imperméable à l'arôme et à l'humidité, qui présente, dans la zone d'une paroi frontale intérieure (36), une aide à l'ouverture utilisable plusieurs fois et, de préférence, dans la zone de parois latérales intérieures (33) ainsi que, en particulier, d'une paroi inférieure intérieure (42), des languettes de pliage reliées entre elles par thermosoudage, et dans lequel le bloc d'étanchéité (24) ou la partie intérieure (25) présente, dans la zone de la paroi frontale intérieure (36), une aide à l'ouverture utilisable plusieurs fois, une pièce de film (43) attachée étant formée dans une ouverture de prélèvement (27) avec languette d'ouverture (26) prévue dans la zone d'une couche intérieure (34) de la partie intérieure (25) continue multicouche ou dans la zone d'une couche séparée, sur le côté intérieur de la partie intérieure (25) ou à l'intérieur de la partie intérieure (25) multicouche, **caractérisé en ce que**, avec l'aide à l'ouverture utilisable plusieurs fois, une languette d'actionnement extérieure (29) est formée par une couche extérieure (30) de la partie intérieure (25).

2. Paquet selon la revendication 1, **caractérisé en ce que** la languette d'actionnement (29) est formée par une ligne d'affaiblissement, en particulier par une ligne de poinçonnage en forme de U (31), au niveau d'une couche extérieure (30) de la partie intérieure (25) et la languette d'ouverture (26), de préférence de dimensions plus petites, est formée par des lignes d'affaiblissement (28), en particulier par des lignes de poinçonnage, dans une couche intérieure (34) et/ou une pièce de film (43) côté intérieur, et ce entièrement dans la zone de la languette d'actionnement (29), en particulier au milieu de celle-ci, de sorte que la languette d'actionnement (29) forme une bande de fermeture (32) de préférence approximativement en forme de U, qui entoure la languette d'actionnement (29) et qui est pourvue d'un adhésif permanent ou d'une couche de colle (44) correspondante.

3. Paquet selon la revendication 1 ou 2, **caractérisé en ce que** la partie intérieure (25) est constituée de deux couches en feuille, à savoir une couche extérieure (30) et une couche intérieure (34), dans lequel, dans la zone de l'aide à l'ouverture, à savoir dans la zone de la languette d'ouverture (26) et de la languette d'actionnement (29), une pièce de film (34) est agencée entre les couches (30, 34) et la ligne d'affaiblissement (28) ou la ligne de découpe pour la délimitation de la languette d'ouverture (26) s'étend de manière coïncidente dans la zone de la couche intérieure (34) et de la pièce de film (43).

4. Paquet selon la revendication 1 ou l'une des autres revendications précédentes, **caractérisé en ce que** la pièce de film (43) est dimensionnée de telle sorte qu'elle s'étend dans la zone de la paroi avant intérieure (35) ainsi que dans la zone des rabats latéraux intérieurs (39, 40) et de la paroi frontale intérieure (36) au moins dans une zone englobant entièrement la languette d'actionnement (29), en particulier avec un dépassement sur tous les côtés et **en ce que**, dans la zone d'une paroi arrière intérieure (37), des découpes pour la languette d'ouverture (26) et/ou la languette d'actionnement (29) dépassent de la pièce de film (43) de telle sorte qu'une articulation linéaire transversale pour la languette d'ouverture (26) et/ou la languette d'actionnement (29) se trouve à l'extérieur de la pièce de film (43).

5. Paquet selon la revendication 1 ou l'une des autres revendications précédentes, **caractérisé en ce que** la couche intérieure (34) et/ou la pièce de film (43) est pourvu, sur le côté tourné vers la languette d'actionnement (29), d'une couche de colle continue (44) en une colle permanente, une pièce de film (43) étant de préférence pourvue de la couche de colle (44) sur approximativement toute sa surface.

6. Paquet selon la revendication 1 ou l'une des autres revendications précédentes, **caractérisé en ce que** la partie intérieure (25), de préférence en plusieurs couches, est pourvue sur sa face intérieure, dans la zone de la languette d'actionnement (29), d'une pièce de film (42), qui est reliée à la face intérieure de la partie intérieure (25), de préférence par une couche de colle (44), la languette d'actionnement (29) étant agencée exclusivement dans la zone de la feuille de la partie intérieure (25) et la languette d'ouverture (26) avec l'ouverture de prélèvement (27) étant agencée exclusivement dans la zone de la pièce de film (43).

7. Paquet selon la revendication 6 ou l'une des autres revendications précédentes, **caractérisé en ce que** la pièce de film (43), de préférence située à l'intérieur, s'étend avec un dépassement marqué par rapport à la languette d'actionnement (29) dans la zone de la paroi avant intérieure (35), de la paroi frontale intérieure (36) et de la paroi arrière intérieure (37).
